# EUROPÄISCHE PATENTSCHRIFT

(11) **EP 1 194 329 B1**
(45) Veröffentlichungstag und Bekanntmachung des Hinweises auf die Patenterteilung: **17.12.2003**
(21) Anmeldenummer: 00947988.2
(22) Anmeldetag: 14.07.2000
(51) Int. Cl.: B63C 11/20, B63C 11/16

(54) **TAUCHGERÄT, INSBESONDERE SCHNORCHEL**
DIVING APPARATUS, IN PARTICULAR, A SNORKEL
INSTRUMENT DE PLONGEE NOTAMMENT UN TUBA

(30) Priorität: 15.07.1999 DE 19933227; 17.09.1999 DE 19944720
(43) Veröffentlichungstag der Anmeldung: 10.04.2002
(73) Patentinhaber: Van Doorn International Sports Management BV, 1016 EA Amsterdam (NL)
(72) Erfinder: Weigner, Mathias, 7814 Santa Gertrudis (ES)
(74) Vertreter: Kruspig, Volkmar, Dipl.-Ing.
(86) Internationale Anmeldenummer: EP0006750
(87) Internationale Veröffentlichungsnummer: WO01005649

(56) Entgegenhaltungen:
- DE-A- 19 749 139
- FR-A- 2 661 836
- US-A- 4 805 610
- US-A- 5 239 990

## Beschreibung

Die Erfindung betrifft ein Tauchgerät, insbesondere Schnorchel, mit einem Schnorchelrohr, welches von einem Mundstück als zweigeteilter elastischer Luftschlauch ausgeht, wobei im Benutzungszustand die Einzelschläuche ausgehend vom Mundstück am Kopf des Nutzers anliegend an diesem entlang verlaufen und wobei eine Lufteinlaßöffnung eine Position am Hinterkopf einnimmt.

Aus der FR 736 745 A ist bereits ein als Schnorchel ausgebildetes Tauchgerät bekannt. Das bekannte Tauchgerät umfaßt ein Schnorchelrohr, welches von einem Mundstück als zweigeteilter Luftschlauch ausgeht, wobei im Benutzungszustand die Einzelschläuche ausgehend vom Mundstück am Kopf des Nutzers im wesentlichen anliegen und wobei eine Lufteinlaßöffnung eine Position am Hinterkopf einnimmt.

Bei dieser bekannten Konstruktion ist im Bereich der Lufteinlaßöffnung, also an der Position des Hinterkopfes, in dem einen Teilschlauch ein Rückschlagventil angeordnet, so daß über diesen einen Teilschlauch Frischluft nur angesaugt werden, jedoch verbrauchte, ausgeatmete Luft in diesem Teilschlauch nicht zurückströmen kann. Der andere der zwei Teilschläuche ist im Bereich der Lufteinlaßöffnung mit einem Überdruckventil ausgestattet, welches derart beschaffen ist, daß lediglich ausgeatmete Luft durch diesen Teilschlauch hindurch strömen, nicht aber frische Luft von außerhalb angesaugt werden kann.

Bei dieser bekannten Konstruktion wird ein grundlegendes Problem bei Tauchgeräten der vorliegenden Art gelöst, welches darin besteht, daß nach dem Ausatmen zumindest Abschnitte des Schnorchelrohres oder der Schnorchelrohre mit verbrauchter ausgeatmeter Luft gefüllt sind, die beim nächsten Einatmen wieder mit eingeatmet wird.

Diese bekannte Konstruktion ist jedoch vergleichsweise aufwendig konstruiert und sie bietet vor allem nicht die Möglichkeit, beide Teilschläuche zum Ansaugen von Frischluft einzusetzen, so daß jeder Teilschlauch mit einem entsprechend großen Querschnitt ausgestattet sein muß.

Aus der FR 1 100 250 A ist ein als Schnorchel ausgebildetes Tauchgerät bekannt, wobei der Schnorchel als geschlossener elastischer Luftschlauch ausgebildet und derart gestaltet ist, daß dieser im Gebrauch am Kopf des Benutzers in etwa anliegt und an diesem entlang verläuft.

Aus der deutschen Offenlegungsschrift DE 197 49 139 A1 ist weiterhin ein Tauchgerät, nämlich Schnorchel, vorbekannt, umfassend ein Schnorchelrohr mit Luftein- und -austrittsöffnung sowie ein Mundstück. Das dortige Schnorchelrohr ist ausgehend vom Mundstück zweigeteilt als elastischer Luftschlauch ausgebildet, wobei die Einzelschläuche des Schnorchelrohrs an einem Schnorchelstutzen zusammengeführt sind. Die Einzelschläuche sind im Benutzungszustand beidseitig ausgehend vom Mundstück am Kopf des Nutzers anliegend an diesem entlang geführt, wobei der Schnorchelstutzen eine Position am Hinterkopf einnimmt.

Die der Erfindung zugrundeliegende Aufgabe besteht darin, ein Tauchgerät, insbesondere Schnorchel, anzugeben, welches bei vergleichsweise einfacher Konstruktion wirksam verhindern kann, daß Abschnitte des Luftschlauches oder der Teilluftschläuche beim Atmungsvorgang mit ausgeatmeter Luft gefüllt werden, so daß immer sichergestellt wird, daß beim Einatmen nur frische Außenluft angesaugt wird.

Diese Aufgabe wird erfindungsgemäß durch die im Anspruch 1 aufgeführten Merkmale gelöst.

Bei der erfindungsgemäßen Konstruktion, die von einem bekannten zweigeteilten elastischen Luftschlauch ausgeht, wobei im Benutzungszustand die Einzelschläuche ausgehend vom Mundstück am Kopf des Nutzers anliegend an diesem entlang verlaufen und wobei eine Lufteinlaßöffnung eine Position am Hinterkopf einnimmt, ist in jedem der Einzelschläuche ein Rückschlagventil angeordnet, welches eine Zurückströmen der ausgeatmeten Luft in die Einzelschläuche hinein verhindert. Darüber hinaus ist am Mundstück ein Überdruckventil angeordnet, welches bei erreichen eines vorbestimmten Luftdruckes eine Strömungsverbindung zwischen dem Inneren der Einzelschläuche und der äußeren Umgebung (dem umgebenden Wasser) herstellt.

Im Gegensatz zu der bekannten Konstruktion wird somit die verbrauchte ausgeatmete Luft nicht über einen gesonderten Rückführschlauch zum Bereich der Lufteintrittsöffnung zurückgeleitet, sondern die ausgeatmete Luft verläßt unmittelbar am Mundstück das Tauchgerät, so daß beim nächsten Einatmen wieder vollständige Frischluft eingeatmet werden kann.

Weiterhin ist erfindungsgemäß in dem Bereich zwischen dem Mundstück und der Lufteinlaßöffnung in wenigstens einem der Einzelschläuche wenigstens ein Überdruckventil angeordnet, welches bei Erreichen eines vorbestimmten Luftdruckes eine Strömungsverbindung zwischen dem Inneren der Einzelschläuche und der äußeren Umgebung (dem umgebenden Wasser) herstellt.

Im einzelnen kann die Erfindung dadurch vorteilhaft ausgestaltet werden, daß das wenigstens eine Überdruckventil bei oder in der Nähe des Mundstückes an einem der Einzelschläuche angeordnet ist.

Ein besonders niedriger Widerstand beim Ausatmen wird dann erreicht, wenn gemäß einer weiteren Ausführungsform der vorliegenden Erfindung in jedem der Einzelschläuche ein Überdruckventil angeordnet ist.

Auch bei der letzteren Ausführungsform können die Überdruckventile an oder in der Nähe des Mundstückes angeordnet sein.

Um zu verhindern, daß beim Ausatmen Luftblasen im Bereich des Gesichtsfeldes aufsteigen, welche die Sicht unter Wasser behindern können, ist ferner erfindungsgemäß vorgesehen, daß das oder die Überdruckventile in dem Schlauchbereich ausgebildet ist bzw. sind, der sich zwischen dem Ohr des Nutzers und der Lufteinlaßöffnung erstreckt.

Eine besonders einfach herstellbare Konstruktion besteht darin, daß das Überdruckventil als Kupplungsstück zwischen dem Mundstück und dem jeweiligen Einzelschlauch ausgebildet ist.

Auf der Grundlage dieser Konstruktion als Kupplungsstück besteht auch die Möglichkeit, bereits auf dem Markt befindliche Schnorchelgeräte nachträglich mit entsprechenden Ventilen auszustatten, um das erneute Einatmen von bereits verbrauchter Atmungsluft wirksam zu verhindern.

Das genannte Kupplungsstück kann an einem Ende nach Art einer Steckverbindung mit dem Mundstück verbunden sein und kann an seinem anderen Ende einen Rohrstutzen zur Aufnahme des Schlauchendes aufweisen.

Eine weitere besonders vorteilhafte Konstruktion besteht ferner darin, daß erfindungsgemäß die Auslaßöffnung des Überdruckventils außen mit einem Schlauchstück verbunden ist, welches die austretende Luft vorzugsweise aus dem Gesichtsfeld seitlich nach außen leitet. Dieses Schlauchstück kann zweckmäßig parallel zu dem jeweiligen Einzelschlauch verlaufen und kann auch mit diesem verbunden sein.

Da dieses "rückführende" Schlauchstück jedoch strömungsmäßig hinter dem Überdruckventil angeordnet ist, kann über dieses Schlauchstück lediglich verbrauchte, ausgeatmete Luft in die äußere Umgebung abgeführt werden.

Die elastischen Luftschläuche können im Querschnitt eine im wesentlichen Ellipsenform oder Flachform aufweisen, wobei sich die Hauptachse der Ellipse im Benutzungszustand nahezu parallel zur Oberfläche des Kopfes erstreckt.

Durch diese letztere Ausgestaltung der Luftschläuche wird eine Konstruktion mit besonders niedrigem Strömungswiderstand erzielt.

Ein geringer Strömungswiderstand kann ferner auch dadurch realisiert werden, daß der Querschnitt des Luftschlauches eine langgestreckte Keil- oder Kanalform aufweist, wobei die Breite des Kanals oder Keils um den Faktor 1,5 bis 2,5 größer als die maximale Kanalhöhe ist.

Darüber hinaus kann das Mundstück, welches mit dem Überdruckventil ausgestattet ist, auch mit einem weiteren Wasserauslauf- oder Wasserausblasventil ausgestattet sein.

Eine besonders einfache Konstruktion ist dadurch gekennzeichnet, daß das wenigstens eine Überdruckventil die Funktion eines Wasserauslauf- oder Wasserausblasventils übernimmt.

Eine weitere Ausführungsform der vorliegenden Erfindung besteht darin, daß wenigstens einer der Luftschläuche oder das Schnorchelrohr in seinem Inneren wenigstens eine in Längsrichtung des Schlauches bzw. Schnorchelrohres verlaufende Trennwand aufweist, so daß wenigstens zwei parallel verlaufende Schlauchkanäle oder Schnorchelkanäle gebildet werden, wobei wenigstens einer der inneren Schlauchkanäle oder Schnorchelkanäle mit wenigstens einem Überdruckventil verbunden sein kann.

Dieser mit dem Überdruckventil verbundene Schlauchkanal oder Schnorchelrohrkanal kann dabei die Funktion des weiter oben genannten Rohrstücks übernehmen, um die aus dem Überdruckventil austretende ausgeatmete Luft aus dem Gesichtsfeld herauszuleiten, was natürlich voraussetzt, daß dieser Schlauchkanal oder Schnorchelrohrkanal mit dem äußeren Umgebungsbereich (Wasser) strömungsmäßig in Verbindung steht.

Im folgenden wird die Erfindung anhand von Ausführungsbeispielen sowie mittels Zeichnungen näher erläutert. Es zeigen:
- Fig. 1: eine schematische Draufsicht auf ein Tauchgerät in Form eines Schnorchels mit Merkmalen nach der Erfindung;
- Fig. 2: eine Prinzipdarstellung des Schnorchels im Benutzungszustand;
- Fig. 3: eine Draufsicht auf eine weitere Ausführungsform des Schnorchels nach der Erfindung und
- Fig. 4: eine schematische Teilansicht des oberen Endes des Schnorchels in perspektivischer Darstellung.

Wie in Fig. 1 dargestellt ist, umfaßt der allgemein mit 1 bezeichnete Schnorchel ein Mundstück 2, welches Beißplatten 12 umfaßt .

An dem Mundstück 2, das bei dem gezeigten Ausführungsbeispiel eine T-Form aufweist, ist je ein Flansch vorhanden, der dem Befestigen eines zweigeteilten elastischen Luftschlauches 4 dient. Der Luftschlauch 4 kann im Bereich der Krümmungsabschnitte 13 mit einer Versteifungsummantelung 14 versehen sein, so daß ein unerwünschtes Verringern des Querschnitts durch Abknicken oder dergleichen mit nachfolgender Behinderung des freien Atmens ausgeschlossen wird.

An dem Mundstück 2 gegenüberliegenden Ende ist der zweigeteilte Luftschlauch 4 an bzw. in einem Schnorchelstutzen 5 zusammengeführt. Der Schnorchelstutzen 5 weist eine Kopfanlageplatte 8 auf. Darüber hinaus besitzt der Stutzen 5 eine Aufnahme (nicht gezeigt) zum Befestigen eines Ansaugverlängerungsrohres 11, welches in Fig. 2 dargestellt ist.

Bei der gezeigten Ausführungsform ist in dem Mundstück 2 ein nicht näher dargestelltes Überdruckventil 2a enthalten, welches bei Erreichen eines bestimmten Luftdruckes innerhalb der Teilschläuche 4 eine Strömungsverbindung über eine Öffnung 2b mit der äußeren Umgebung (Wasser) herstellt. An dem gegenüberliegenden Ende mit dem Schnorchelstutzen 5 ist vorzugsweise innerhalb des Ansaugverlängerungsrohres 11 ein Rückschlagventil 3, 3a (siehe Fig. 2) angeordnet. Das Rückschlagventil 3a wirkt mit dem Überdruckventil 2a derart zusammen, daß beim Einatmen frische Luft über das Ansaugverlängerungsrohr 11 angesaugt werden kann und über die zwei Teilschläuche 4 zum Mundstück 2 strömen kann, jedoch beim Ausatmen das Rückschlagventil 3a geschlossen wird, während das Überdruckventil 2a geöffnet wird, so daß die ausgeatmete Luft über die Öffnung 2b entweichen kann.

Aufgrund dieser Wirkungsweise wird verhindert, daß in die Teilschläuche 4 ausgeatmete Luft zurückströmen kann, die dann beim nächsten Einatmen mit eingeatmet wird.

Mit anderen Worten wird bei der erfindungsgemäßen Konstruktion sichergestellt, daß beim Einatmen immer vollständig frische Luft unmittelbar zur Verfügung steht.

Bei der erfindungsgemäßen Konstruktion ergibt sich der besondere Vorteil, daß der Strömungsquerschnitt der zwei Teilschläuche 4 vergleichsweise klein ausgeführt werden kann, da beide Teilschläuche 4 Einatmungsluft übertragen.

Wie ferner in Fig. 2 dargestellt ist, wird handhabungsseitig das Mundstück 2 des Schnorchels 1 aufgenommen und der zweigeteilte Luftschlauch 4 über den Kopf zum Hinterkopf bewegt und dort durch die elastische Wirkung sowie die Kopfanlageplatte 8 gehalten.

Beim Ausführungsbeispiel nach Fig. 2 ist ein knickbarer Balg 10 am Schnorchelstutzen 5 ausgebildet, der in das Ansaugverlängerungsrohr 11 mit dem Rückschlagventil 3a übergeht, so daß, wie mit den Pfeilen angedeutet, die Winkellage des Verlängerungsrohres variierbar, das heißt einstellbar, ist.

Bei der Darstellung des Schnorchels nach Fig. 1 ist dieser im entspannten Zustand gezeigt, wobei aber eine Dehnung in der Pfeilrichtung möglich ist, um den gewünschten Sitz und die ausreichende Befestigung des Schnorchels sicherzustellen. Die Dehnung kann dabei im wesentlichen in Längsrichtung des zweigeteilten Luftschlauches 4 erfolgen, wobei auch die Versteifungsummantelung 9 im Bereich der Krümmungsabschnitte 13 zu einem straffen, ausreichend festen Sitz des Schnorchels beiträgt.

Fig. 3 zeigt eine zweite Ausführungsform des erfindungsgemäßen Tauchgerätes in Form eines Schnorchels, der allgemein mit 14' bezeichnet ist. Dieses Tauchgerät besteht aus besonders elastischen Teilschläuchen 14a und 14b, die von einem Mundstück 2' seitlich abzweigen und die in ihrem oberen Bereich in ein etwa T-förmiges Verbindungsstück 18 einmünden. In dem oberen Endbereich der Teilschläuche 14a und 14b sind jeweils Rückschlagventile 15a bzw. 15b eingesetzt, welche eine ganz bestimmte Strömungsrichtung festlegen, die von dem T-förmigen Verbindungsstück 18 zum Mundstück 2' hin verläuft, jedoch nicht entgegengesetzt verlaufen kann.

Innerhalb des Mundstückes 2' sind im Inneren Überdruckventile 17a und 17b ausgebildet, wobei das Überdruckventil 17a dem Teilschlauch 14a und das Überdruckventil 17b dem Teilschlauch 14b zugeordnet ist. Beim Ausatmen und damit beim Erreichen eines bestimmten Luftdruckes innerhalb der Teilschläuche 14a und 14b öffnen die Überdruckventile 17a und 17b, so daß die ausgeatmete Luft über Öffnungen 16a und 16b in den äußeren Umgebungsbereich (Wasser) abgeführt wird. Die gesamte Ventilanordnung ist mit 16 bezeichnet.

Fig. 4 zeigt einen Abschnitt eines oberen Endes eines Schnorchels, welcher allgemein mit 14'' bezeichnet ist, in weggebrochener Darstellung. Bei dieser Ausführungsform ist ein oberes Anschlußstück 18' T-förmig gestaltet und besitzt seitliche Anschlußbereiche für jeweils ein Schlauchstück 19a und 19b.

Die Schlauchstücke 19a und 19b bestehen aus einem flachen Schlauch mit einer im wesentlichen ebenen unteren Fläche 23 und einer bogenförmig verlaufenden oberen Fläche 24, wobei im Inneren jedes Schlauchstücks oder Teilschlauches 19a und 19b in Längsrichtung des Schlauches Trennwände 21, 22 verlaufen, durch die einzelne Kompartments (Schlauchkanal) 20a, 20b und 20c gebildet werden.

Es sei darauf hingewiesen, daß auch andere Aufteilungen des Innenraumes der Teilschläuche möglich sind, beispielsweise eine Zweiteilung, so daß jeder Teilschlauch zwei nebeneinander parallel verlaufende Kompartments enthält.

Wenigstens eines der Kompartments führt entweder in dem oberen T-förmigen Anschlußstück oder auch im Bereich eines unteren Mundstückes (nicht gezeigt) zu einem Rückschlagventil, so daß durch ein jeweiliges Kompartment immer nur frische angesaugte Luft strömen kann, jedoch keine ausgeatmete verbrauchte Luft zurückströmt.

Eines der Kompartments oder auch mehrere können dabei für die Ausatmungsluft vorgesehen und an irgendeiner Stelle in dem Bereich zwischen Mund und dem oberen T-förmigen Anschlußstück mit einer Austrittsöffnung verbunden sein, über die die ausgeatmete Luft in die äußere Umgebung strömen kann. Diese Öffnung kann zweckmäßigerweise ebenfalls mit einem Rückschlagventil (nicht gezeigt) ausgestattet sein, so daß nach dem Ausatmen verhindert wird, daß Wasser aus der Umgebung in das betreffende Kompartment eindringt.

In Fig. 4 sind die Trennwände jeweils mit 21 und 22 bezeichnet.

Die in Fig. 4 ausschnittsweise gezeigte Ausführungsform mit den flachen Teilschläuchen 19a und 19b bietet den besonderen Vorteil eines sehr geringen Strömungswiderstandes, der auch dadurch noch verringert wird, daß das T-förmige Verbindungsstücke 18' stromlinienförmig gestaltet ist.

In Ausgestaltung der Erfindung kann an der Lufteinlaßöffnung ein Verlängerungsrohr oder Verlängerungsschlauch angebracht, z. B. angekuppelt werden, so daß Eindringen von Wasser wirksam verhindert wird und andererseits in größeren Tiefen geschnorchelt werden kann.

Im gleichen Sinne besteht die Möglichkeit eine Boje oder ähnliche Schwimmkörper zu nutzen, der bzw. die eine Auf/Abwickelvorrichtung für einen Schlauch besitzt. Der Schlauch steht einerseits mit der Lufteinlaßöffnung des Schnorchels und andererseits mit einem Einatemventil sowie einer Entwässerungsöffnung in Verbindung. Letztere Mittel sind zweckmäßigerweise an der Spitze der Boje vorgesehen.

Das Tauchgerät kann mit verschiedenen Mitteln am Kopf des Nutzers befestigt werden. Zum einen ist hier auf die Eigenelastizität des Materials abgestellt, wobei aber auch ergänzend ein elastisches Kreuzband vorgesehen sein kann, um einen sicheren Halt insbesondere am Hinterkopf zu gewährleisten. Ebenfalls besteht die Möglichkeit das Tauchgerät mit einer Badehaube zu verbinden oder an einer Badehaube eine Möglichkeit zur zusätzlichen Befestigung des Tauchgerätes vorzusehen. Ebenso kann ein Tauchanzugkopfteil zum Beispiel aus bekannten Neopren mit Mitteln versehen sein, um den Schnorchel zu fixieren. Im einfachsten Fall besteht die Möglichkeit auf sogenannte Klettverbindungen aber auch Druckknöpfe zurückzugreifen, so daß im Bedarfsfall ein leichtes Lösen des Gerätes von der Badehaube bzw. vom Tauchanzugkopfteil möglich ist.

## Patentansprüche

1. Tauchgerät, insbesondere Schnorchel, mit einem Schnorchelrohr, welches von einem Mundstück (2; 2') als zweigeteilter elastischer Luftschlauch (4; 14a, 14b; 19a, 19b) ausgeht, wobei im Benutzungszustand die Einzelschläuche ausgehend vom Mundstück (2; 2') am Kopf des Nutzers anliegend an diesem entlang verlaufen und wobei eine Lufteinlaßöffnung eine Position am Hinterkopf einnimmt,
**dadurch gekennzeichnet, daß**
a) in jedem der Einzelschläuche, (4; 14a, 14b; 19a, 19b) ein Rückschlagventil (9; 15a, 15b) angeordnet ist, welches ein Zurückströmen der ausgeatmeten Luft in die Einzelschläuche (4; 14a, 14b; 19a, 19b) verhindert,
b) am Mundstück (2; 2') ein Überdruckventil (2a; 17a, 17b) angeordnet ist, welches bei Erreichen eines vorbestimmten Luftdruckes eine Strömungsverbindung zur äußeren Umgebung (Wasser) herstellt und
c) die Auslaßöffnung(en) (16a, 16b) des Überdruckventils (17a, 17b) außen mit einem Schlauchstück verbunden ist bzw. sind, welches die ausgeatmete Luft vorzugsweise aus dem Gesichtsfeld seitlich nach außen leitet bzw. leiten.

2. Tauchgerät nach Anspruch 1,
**dadurch gekennzeichnet, daß**
das Überdruckventil (2a; 17a, 17b) als Kupplungsstück zwischen Mundstück (2; 2') und Einzelschlauch (4; 14a, 14b; 19a, 19b) ausgebildet ist.

3. Tauchgerät nach Anspruch 1 oder 2,
**dadurch gekennzeichnet, daß**
das Schlauchstück parallel zu dem jeweiligen Einzelschlauch verläuft und mit diesem vorzugsweise materialeinheitlich verbunden ist.

4. Tauchgerät nach einem der Ansprüche 1 bis 3,
**dadurch gekennzeichnet, daß**
die elastischen Luftschläuche im Querschnitt eine im wesentlichen Ellipsenform aufweisen, wobei sich die Hauptachse der Ellipse im Benutzungszustand nahezu parallel zur Oberfläche des Kopfes erstreckt.

5. Tauchgerät nach einem der Ansprüche 1 bis 3,
**dadurch gekennzeichnet, daß**
der Querschnitt des Luftschlauches (4) eine langgestreckte Keil- oder Kanalform aufweist, wobei die Breite des Kanals oder Keils um den Faktor 1,5 bis 2,5 größer als die maximale Kanalhöhe ist.

6. Tauchgerät nach einem der vorhergehenden Ansprüche,
**dadurch gekennzeichnet, daß**
wenigstens ein Luftschlauch oder Schnorchelrohr in seinem Inneren wenigstens eine sich in Längsrichtung des Luftschlauches oder Schnorchelrohres erstreckende Trennwand (21, 22) aufweist, durch die wenigstens zwei parallel verlaufende Schlauchkompartments (20a, 20b, 20c) gebildet werden, wobei wenigstens einer der inneren Schlauchkompartments mit wenigstens einem Überdruckventil strömungsmäßig in Verbindung steht.

7. Tauchgerät nach Anspruch 1,
**dadurch gekennzeichnet, daß**
an der Lufteinlaßöffnung Mittel zum Anbringen eines Verlängerungsrohres oder -schlauches vorgesehen sind.

## Claims

1. A diving apparatus, in particular a snorkel, with a snorkel tube which starts from a mouthpiece (2; 2') as a resilient air hose (4; 14a, 14b; 19a, 19b) divided into two, wherein the individual hoses - which start from the mouthpiece (2; 2') and rest against the head of the user - extend along the latter in the state of use and wherein an air-inlet opening occupies a position at the rear of the head,
**characterized in that**
a) a non-return valve (9; 15a, 15b), which prevents the exhaled air from flowing back into the individual hoses (4; 14a, 14b; 19a, 19b), is arranged in each of the individual hoses (4; 14a, 14b; 19a, 19b),
b) a pressure control valve (2a; 17a, 17b), which forms a flow connexion to the outside environment (water) when a pre-determined air pressure is reached, is arranged on the mouthpiece (2; 2'), and
c) the outlet opening or openings (16a, 16b) of the pressure control valve (17a, 17b) is or are connected on the outside to a hose member which preferably conveys the exhaled air laterally towards the outside from the region of the face.

2. A diving apparatus according to Claim 1, **characterized in that** the pressure control valve (2a; 17a, 17b) is constructed in the form of a coupling member between the mouthpiece (2; 2') and the individual hose (4; 14a, 14b; 19a, 19b).

3. A diving apparatus according to Claim 1 or 2, **characterized in that** the hose member extends parallel to the respective individual hose and is preferably integrally joined to it.

4. A diving apparatus according to one of Claims 1 to 3, **characterized in that** the resilient air hoses have a substantially elliptical shape in cross-section, wherein the main axis of the ellipse in the state of use extends virtually parallel to the surface of the head.

5. A diving apparatus according to one of Claims 1 to 3, **characterized in that** the cross-section of the air hose (4) has an elongate wedge or channel shape, wherein the width of the channel or wedge is greater by a factor of from 1-5 to 2-5 than the maximum height of the channel.

6. A diving apparatus according to one of the preceding Claims, **characterized in that** in its interior at least one air hose or snorkel tube has at least one partition wall (21, 22) which extends in the longitudinal direction of the air hose or snorkel tube and by which at least two hose compartments (20a, 20b, 20c) extending parallel are formed, wherein at least one of the inner hose compartments is connected in terms of the flow to at least one pressure control valve.

7. A diving apparatus according to Claim 1, **characterized in that** means for attaching an extension tube or hose are provided on the air-inlet opening.

## Revendications

1. Appareil de plongée, plus précisément un tuba, avec un tube, lequel part d'un embout buccal (2 ; 2'), réalisé en tant que tuyau à air élastique divisé en deux parties (4 ; 14a ; 14b ; 19a, 19b), et dans lequel, dans l'état d'utilisation, les tuyaux individuels s'étendent, à partir de l'embout buccal (2 ; 2'), de manière adjacente à la tête de l'utilisateur, le long de cette dernière, et un orifice d'admission de l'air adopte une position au niveau de l'occiput,
**caractérisé en ce que**
a) dans chacun des tuyaux individuels (4 ; 14a, 14b ; 19a, 19b) est disposé un clapet anti-retour (9 ; 15a, 15b), lequel empêche un reflux de l'air expiré dans les tuyaux individuels (4 ; 14a, 14b ; 19a, 19b),
b) au niveau de l'embout buccal (2 ; 2') est disposé un clapet de surpression (2a ; 17a, 17b), lequel, lorsqu'une pression d'air prédéterminée est atteinte, établit une liaison par flux avec l'environnement extérieur (eau) et
c) l'orifice/les orifices de sortie (16a, 16b) du clapet de surpression (17a, 17b) est/sont relié(s), à l'extérieur, à un segment de tuyau, lequel conduit l'air expiré de préférence hors du champ visuel, latéralement, vers l'extérieur.

2. Appareil de plongée selon la revendication 1,
**caractérisé en ce que**
le clapet de surpression (2a ; 17a, 17b) est configuré en tant que segment de raccordement entre l'embout buccal (2 ; 2') et le tuyau individuel (4 ; 14a, 14b ; 19a, 19b).

3. Appareil de plongée selon la revendication 1 ou 2,
**caractérisé en ce que**
le segment de tuyau s'étend parallèlement au tuyau individuel respectif et est relié à ce dernier, de préférence, par réunion du matériau.

4. Appareil de plongée selon l'une des revendications 1 à 3,
**caractérisé en ce que**
les tuyaux à air élastiques comportent, en section transversale, une forme en ellipse pour l'essentiel, l'axe principal de l'ellipse s'étendant, dans l'état d'utilisation, de manière presque parallèle à la surface de la tête.

5. Appareil de plongée selon l'une des revendications 1 à 3,
**caractérisé en ce que**
la section transversale du tuyau à air (4) présente une forme allongée en coin ou en canal, la largeur du canal ou du coin étant supérieure, d'un facteur de 1,5 à 2,5, à la hauteur maximale du canal.

6. Appareil de plongée selon l'une des revendications précédentes,
**caractérisé en ce que**
au moins un tuyau à air ou un tube comporte, à l'intérieur, une paroi de séparation (21, 22), s'étendant dans le sens longitudinal du tuyau d'air ou du tube, au moyen de laquelle au moins deux compartiments de tuyau (20a, 20b, 20c), s'étendant parallèlement, sont formés, au moins l'un des compartiments de tuyau internes étant en communication avec au moins un clapet de surpression par le biais du flux.

7. Appareil de plongée selon la revendication 1,
**caractérisé en ce que**
au niveau de l'orifice d'admission de l'air, sont prévus des dispositifs de fixation d'un tube ou d'un tuyau de prolongement.
